# EUROPÄISCHE PATENTSCHRIFT

(11) **EP 2 052 133 B1**
(45) Veröffentlichungstag und Bekanntmachung des Hinweises auf die Patenterteilung: **15.01.2014**
(21) Anmeldenummer: 07817418.2
(22) Anmeldetag: 08.08.2007
(51) Int. Cl.: F01D 11/22

(54) **ANORDNUNG ZUR LAUFSPALTOPTIMIERUNG FÜR TURBOMASCHINEN**
ARRANGEMENT FOR OPTIMISING THE RUNNING CLEARANCE FOR TURBOMACHINES
ENSEMBLE DESTINÉ À OPTIMISER LE JEU FONCTIONNEL POUR DES TURBOMACHINES

(30) Priorität: 17.08.2006 DE 102006038753
(43) Veröffentlichungstag der Anmeldung: 29.04.2009
(73) Patentinhaber: MTU Aero Engines AG, 80995 München (DE)
(72) Erfinder: BÖCK, Alexander, 82288 Kottgeisering (DE)
(86) Internationale Anmeldenummer: PCT/DE2007/001416
(87) Internationale Veröffentlichungsnummer: WO 2008/019657

(56) Entgegenhaltungen:
- DE-A1- 10 233 881
- FR-A- 2 458 676
- GB-A- 2 108 591

## Beschreibung

Die Erfindung betrifft eine Anordnung zur Laufspaltoptimierung für zumindest abschnittsweise in Axialbauart ausgeführte Turbomaschinen durch Steuerung bzw. Regelung des laufspaltrelevanten Innendurchmessers mindestens einer einen Laufschaufelkranz umschließenden Statorstruktur.

In Fachkreisen werden für diese Technologie meist die Bezeichnungen "aktive Spalthaltungskontrolle" bzw. "Active Clearance Control CACC)" verwendet. Die bekannten konstruktiven Lösungen beruhen in der Regel auf dem Prinzip, dass Gehäusebereiche bzw. Statorelemente definiert mit Luft niedrigerer Temperatur, d. h. mit Kühlluft, angeströmt werden, um durch thermische Kontraktion dieser Bauteile den Laufspalt zu beeinflussen. Eine Reduzierung bzw. Unterbrechung des Kühlluftstromes lässt die Bauteile wieder expandieren. Die Wirkungsweise ist umso effektiver, je größer der Temperaturunterschied zwischen Bauteil und Kühlluft ist. Vorzugsweise wird ein heißer Turbinenstator mit relativ kühler Verdichterluft beaufschlagt. Eine derartige Anordnung ist beispielsweise in der US 6 454 529 B1 geschützt. Die Entwicklung geht auch bei Verdichtern hin zur aktiven Spalthaltungskontrolle. Eine thermische Beeinflussung des Gehäuses bzw. Stators stößt speziell im Verdichter infolge geringer Temperaturunterschiede an ihre Grenzen. Somit sind reaktionsschnellere und leistungsfähigere Systeme gefragt.

Aus dem Dokument DE 102 33 881 A1 ist eine Anordnung zur Laufspaltoptimierung für Turbomaschinen bekannt, welche eine sich an wechselnde thermische Bedingungen anpassende Statorstruktur aufweist. Diese besteht aus einem geschlossenen Außenring, einem dazu konzentrischen, geschlossenen Innenring sowie aus einer Vielzahl von über den Umfang verteilten, relativ zur Radialrichtung in Umfangsrichtung geneigten, den Außen- mit dem Innenring gelenkig verbindenden Stege. Bei unterschiedlicher Wärmedehnung der Ringe halten die schwenkbaren Stege die Ringe stets konzentrisch zueinander. Der Durchmesser des Innenringes ist somit nur über thermische Maßnahmen, d.h. relativ langsam, veränderbar.

Das Dokument GB 2 108 591 A betrifft eine Anordnung zur Laufspaltoptimierung, bei der ein über den Umfang mehrfach unterbrochener, d.h. segmentierter, Innenring über Hebelmechanismen mit Aktuatoren im Durchmesser veränderbar ist. Bei jeder Abweichung vom Auslegungsdurchmesser weicht der Innenring von der idealen Kreisform ab, d.h. polygonisiert.

Aus dem Dokument FR 2 458 676 A ist eine Anordnung zur Laufspaltoptimierung bekannt, die der ein segmentierter Innenring über faltenbalgartige, pneumatische Aktuatoren im Durchmesser veränderbar ist. Auch hier besteht der Nachteil des Polygonisierens.

Angesichts der bekannten Lösungen besteht die Aufgabe der Erfindung darin, eine Anordnung zur Laufspaltoptimierung für zumindest abschnittsweise in Axialbauart ausgeführte Turbomaschinen vorzuschlagen, welche reaktionsschnell sowie leistungsstark und zuverlässig ist.

Diese Aufgabe wird durch die in Anspruch 1 gekennzeichneten Merkmale gelöst, in Verbindung mit den gattungsbildenden Merkmalen in dessen Oberbegriff. Die Anordnung weist eine Statorstruktur mit einem Innenring, einem zu diesem konzentrischen und radial beanstandeten Außenring und mehreren die Ringe in neuartiger Weise integral verbindenden Stegen auf. Alle Stege sind relativ zur Radialrichtung um den gleichen Winkel in Umfangsrichtung geneigt. Weiterhin umfasst die Anordnung eine Verstelleinrichtung zur Verdrehung des Innenringes relativ zum Außenring unter elastischer Veränderung des laufspaltrelevanten Innendurchmessers. Somit handelt es sich um eine mechanische Anordnung, welche ausgehend von einer verstellkraftfreien "Mittelstellung" je nach Verdrehrichtung sowohl eine Stauchung als auch eine Aufweitung des Innenringes unter elastischer, reversibler Verformung ermöglicht. Die Reaktionsgeschwindigkeit der Anordnung hängt vorwiegend von der Schnelligkeit der gewählten Verstelleinrichtung ab. Da die Erfindung nicht auf thermisch induzierte Verformungen angewiesen ist, lassen sich geschwindigkeitsmäßig erhebliche Verbesserungen erreichen, z. B. durch hydraulische , pneumatische oder piezoelektrische Krafterzeuger. Dies hat auch den Vorteil, das für die Verstellung kein oder zumindest kein relevanter Prozessgasstrom aus dem Triebwerk entnommen werden muss.

Bevorzugte Ausgestaltungen der Anordnung sind in den Unteransprüchen gekennzeichnet.

Die Erfindung wird nachfolgend anhand der Zeichnungen noch näher erläutert. Dabei zeigen in vereinfachter, nicht maßstäblicher Darstellung:
Figur 1 einen Teilquerschnitt durch eine Anordnung zur Laufspaltoptimierung,
Figur 2 einen Teillängsschnitt durch einen Verdichter mit zwei Anordnungen zur Laufspaltoptimierung, und
Figur 3 einen Teilquerschnitt durch eine Anordnung zur Laufspaltoptimierung im Bereich eines Sensors zur Laufspalterfassung.

Die Anordnung 1 zur Laufspaltoptimierung umfasst zwei wesentliche Funktionseinheiten und zwar erstens eine integrale, elastisch verformbare Statorstruktur 3 und zweitens eine Verstelleinrichtung mit mindestens einem Hebel 10, mindestens einem Aktuator 16 und mindestens einem Sensor 18 zur Laufspalterfassung. Die Statorstruktur 3 besteht im Wesentlichen aus einem kreisförmigen, in sich geschlossenen Innenring 5, aus einem zu diesem konzentrischen, radial beabstandeten kreisförmigen Außenring 7 und aus mehreren, über den Umfang der Statorstruktur 3 verteilten, den Innenring 5 und den Außenring 7 integral sowie elastisch gegeneinander verdrehbar verbindenden Stegen 8. Die Stege 8 sind unter einem definierten Winkel α relativ zur Radialrichtung in Umfangsrichtung geneigt, so dass eine Relativverdrehung des Innenrings 5 und des Außenrings 7 eine reversible Stauchung oder Aufweitung des Innenrings 5 und damit eine Veränderung des laufspaltrelevanten Innendurchmessers D zur Folge hat. Der Innenring 5 weist in Relation zum Außenring 7 einen dünneren Querschnitt auf, ist somit deutlich nachgiebiger. Damit wird erreicht, dass die gewünschte Durchmesseränderung im Wesentlichen aus der Verformung des Innenrings 5 resultiert. Die radial inneren und radial äußeren Enden der Stege 8 sind integral mit dem Innenring 5 bzw. dem Außenring 7 verbunden und als elastische Festkörpergelenke ausgeführt. Es ist zu erkennen, dass die Stege 8 über ihre radiale Länge konturiert sind, wobei der radial mittlere Bereich 9 gegenüber den Enden aufgedickt und somit versteift ist. Damit verhalten sich die Stege 8 über den Großteil ihrer radialen Länge starrkörperartig, was die Durchmesseränderung des Innenrings 5 bei vorgegebener Relativverdrehung verstärkt. Die Stege 8 können auch hinsichtlich ihrer axialen Erstreckung konturiert sein. Ihre axiale Tiefe kann am Außenring 7 größer sein, als am Innenring 5, mit einer konischen Verjüngung dazwischen. Bei hoher axialer Steifigkeit können so die Verstellkräfte reduziert werden. Diese Konturierung ist nicht dargestellt. Der Außenring 7 ist verdrehfest in einem gehäuseartigen Träger 29 gehalten, so dass er das wirklich statische Element der Statorstruktur 3 bildet. Der ggf. mit - in Figur 1 nicht dargestellten - Laufschaufelspitzen in Berührung kommende Innenring 5 ist radial innen mit einem reibtoleranten Anstreifbelag 17 versehen, dessen Innenseite den laufspaltrelevanten Innendurchmesser D vorgibt. Der Anstreifbelag 17 folgt der elastischen Verformung (Stauchung, Aufweitung) des Innenringes 5.

Über die Statorstruktur 3 hinaus zeigt Figur 1 noch wesentliche Elemente der Verstelleinrichtung. Die die Relativverdrehung bewirkende Kraftübertragung zwischen dem Innenring 5 und dem Außenring 7 erfolgt mechanisch. Hierzu ist am Außenring 7 an wenigstens einer Stelle seines Umfangs eine Schwenkbewegungen um eine zur Drehachse der Turbomaschine parallele Achse zulassende Lagerung 13 für einen Hebel 10 angeordnet. Am Innenring 5 befindet sich eine korrespondierende Vertiefung, die zusammen mit einem nasenartigen Ende des Hebels 10 ein formschlüssiges, möglichst spielfreies und reibungsarmes Gelenk 15 bildet. Die Verbindungslinie vom Gelenk 15 zur Lagerung 13 (Mitte zu Mitte) verläuft unter einem Winkel β zur Radialrichtung. Da an dieser Stelle kein stützender Steg 8 vorhanden ist, ist die Verstellkinematik einschließlich des Winkels β so ausgelegt, dass die lokale laufspaltrelevante Verformung des Innenrings 5 bestmöglich der Verformung im Bereich eines Steges 8 entspricht. Dabei ist der Winkel β in der Regel vom Winkel α verschieden. Die Winkel α und β sind hier - willkürlich - in der Weise festgelegt, dass die Längsmittellinie eines Steges 8 und die Verbindungslinie von der Lagerung 13 zum Gelenk 15 (Mitte zu Mitte) jeweils mit dem laufspaltrelevanten Innendurchmesser D geschritten werden, jeweils eine Verbindungslinie von der Drehachse der Turbomaschine zum Schnittpunkt S1, S2 gelegt wird, und dann die spitzen Winkel zwischen der jeweiligen Verbindungslinie "Drehachse-Schnittpunkt" und der Längsmittellinie "Steg" sowie der Verbindungslinie "Lagerung -Gelenk" ermittelt werden. Die Winkel sind nur dann vergleichbar, wenn die maßgeblichen Schnittpunkte S1, S2 auf dem gleichen Durchmesser liegen, welcher aber nicht zwingend der Innendurchmesser D zu sein braucht. Der Hebel 10 ist platzsparend abgewinkelt, wobei sein langer Hebelarm 12 an die kreiszylindrische Außenkontur des Außenringes 7 bzw. seines Trägers 29 angepasst ist und noch innerhalb des Gehäuses 27 der Turbomaschine verläuft. Die Durchführung des Hebels 10 durch den Außenring 7 im Bereich der Lagerung 13 ist mit einer lippenartigen bzw. manschettenartigen Abdichtung 14 versehen, wodurch das Innere der Statorstruktur 3 von der radial äußeren Umgebung getrennt ist, es sei denn, es gibt eine Verbindung über wenigstens eine Stirnseite der Statorstruktur 3. Am Ende des langen Hebelarmes 12 greift ein Aktuator 16 an, der großteils auf der Außenseite des Gehäuses 27 der Turbomaschine angeordnet ist. Der Aktuator 16 ist bevorzugt als doppeltwirkender, d. h. Druck- und Zugkräfte erzeugender, Kraftzylinder ausgeführt, dessen Energieversorgung pneumatisch, hydraulisch bzw. elektrisch/elektronisch erfolgen kann. Durch die Anordnung am langen Hebelarm 12 werden die Aktuatorkräfte und somit auch dessen Gewicht, etc. reduziert. Lediglich der erforderliche Aktuatorhub vergrößert sich hierdurch. In Figur 1 ist rechts unten eine weitere Lücke ohne Steg 8 mit einer Lagerung und einer Gelenkgabel für einen weiteren Hebel 10 (nicht dargestellt) erkennbar. Bei gleichmäßiger Verteilung über den Umfang wären hier also vier Aktuator-/Hebel-Kinematiken vorgesehen. Theoretisch würde eine Kinematik für die Statorstruktur genügen. Im Hinblick auf eine möglichst gleichmäßige Verformung des Innenrings 5 sowie auf ein redundantes System wird man wohl zwei oder mehr Kinematiken installieren.

Figur 2 zeigt als konkretes Anwendungsbeispiel einen mehrstufigen Verdichter 26 in Axialbauweise mit zwei erfindungsgemäßen Anordnungen 1, 2 zur Laufspaltoptimierung im Teillängsschnitt. Oben erkennt man das mehrteilige Gehäuse 27 des Verdichters 26 mit Flanschverbindungen. Unten in Figur 2 ist der Strömungskanal des Verdichters mit mehreren Lauf- und Leitschaufelkränzen sowie einem Teil des Rotors 34 dargestellt. Die - nicht wiedergegebene - Drehachse würde horizontal unterhalb der Darstellung verlaufen. Die Durchströmung des Verdichters 26 erfolgt von links nach rechts, siehe die weißen Pfeile. Die Anordnungen 1, 2 liegen in den Radialebenen der Laufschaufelkränze 30, 31, wobei der axiale Abstand so ist, dass noch ein Leitschaufelkranz mit Leitschaufelkranzsegmenten 33 zwischen den Anordnungen 1, 2 Platz findet. Konzentrisch mit radialem Abstand ist innerhalb des Gehäuses 27 ein gemeinsamer Träger 29 für die beiden Statorstrukturen 3, 4 vorhanden und über eine Flanschverbindung am Gehäuse 27 befestigt. Man erkennt die durch den Träger 29 hindurchführenden Hebel 10, 11 sowie die beiden Sockel für die hier nicht wiedergegebenen Aktuatoren außen, hier oben, am Gehäuse 27. Der Innenring 5 der linken, stromaufwärtigen Statorstruktur 3 ist beiderseits mit Leitschaufelkranzsegmenten 32, 33 kinematisch gekoppelt. Der Innenring 6 der rechten Statorstruktur 4 ist einseitig mit den Leitschaufelkranzsegmenten 33 kinematisch gekoppelt. Auf diese Weise beeinflussen die Anordnungen 1, 2 nicht nur die Laufspalte der Laufschaufelkränze 30, 31, d. h. die Outer Airseal, sondern auch die Spalte zwischen dem Rotor 34 und den Leitschaufelkranzsegmenten 32, 33, d. h. die Inner Airseal. Durch die beidseitige Koppelung mit den Innenringen 5 und 6 werden die Leitschaufelkranzsegmente 33 optimal mitbewegt. Die nur einseitig mit dem Innenring 5 gekoppelten Leitschaufelkranzsegmente 32 werden nicht im selben Maß, aber immer noch in vorteilhafter Weise mitbewegt.

Voraussetzung für eine Steuerung bzw. Regelung im Sinne einer Optimierung ist, dass der tatsächliche, momentane Laufspalt in angepassten Zeitabständen erfasst und steuerungs- bzw. regelungstechnisch verarbeitet wird. Bei eher stationären Betriebszuständen können größere Zeitintervalle zwischen den Messungen liegen, bei hochgradig instationären Betriebszuständen wird man Messungen in kurzen Zeitabständen bis hin zu einer kontinuierlichen Messwerterfassung durchführen. Schon aus Redundanzgründen sollten mindestens zwei Sensoren zur Laufspalterfassung vorhanden sein. Bei mehreren Stufen wirkt die Redundanz über die Stufen hinweg. Mit mehreren Sensoren am Umfang ist es auch möglich, quasi-statische Exzentrizitäten des Rotors relativ zum Stator zu erfassen. Figur 3 zeigt im Teilquerschnitt den Bereich eines derartigen Sensors 18 innerhalb einer Anordnung zur Laufspaltoptimierung. Der Sensor 18 ist relativ zu dem einen Laufschaufelkranz unmittelbar umschließenden Innenring 5 fest angeordnet. Zu diesem Zweck ist in den Innenring 5 ein buchsenartiger Halter 20 integriert, in den der Sensor 18 radial von Außen gegen Anschlag einführbar und wieder herausziehbar ist. Das maßgebliche, radial innere Sensorende ist etwa bündig mit der inneren Oberfläche des Anstreifbelags 17. Durch ein geringfügiges Zurücksetzen radial nach Außen wird sichergestellt, dass der Sensor 18 beim Anstreifen der Laufschaufelspitzen nicht beschädigt wird. Jedenfalls muss der Anstreifbelag im Bereich des Sensors 18 ein "Fenster", d. h. einen Durchbruch aufweisen. Je nach Abstand der Stege 8 in Umfangsrichtung muss ggf. mindestens ein Steg 8 entfallen, um dem Sensor 18 samt Halter 20 Platz zu machen. Da der Innenring 5 zur Spaltoptimierung zusammen mit dem Sensor 18 relativ zum Außenring 7 verdreht wird, ist in letzterem eine Durchführung 21 mit ausreichend Spiel in Umfangsrichtung zum Sensorschaft hin vorgesehen. Zur Abdichtung der Durchführung 21 ist ein an dem Außendurchmesser des Außenrings 7 anliegender, gleitfähiger Dichtring 22 angeordnet, welcher über eine Federscheibe 23 radial von Außen belastet ist. Zwischen dem Gehäuse 27 des Verdichters 26 und dem Außenring 7 erstreckt sich radial ein Faltenbalg 24, welcher einen elastischen, offenen Kanal für eine flexible Anschlussleitung 19 des Sensors 18 bildet. Der Faltenbalg 24 wird auch dazu benutzt, den Sensor 18 durch Ausübung einer definierten Radialkraft in seiner Betriebsposition zu halten. Der Faltenbalg 24 ist seinerseits mit einem Deckel 25 verbunden, der an einem Flansch 28 des Gehäuses 27 lösbar und abgedichtet befestigt, vorzugsweise angeschraubt ist. Die Anschlussleitung 19 führt zu elektrischen bzw. elektronischen Bauelementen, welche dem Steuer- bzw. Regelsystem des die Spaltoptimierung letztlich ausführenden, mindestens einen Aktuators 16 zuzurechnen sind.

## Patentansprüche

1. Anordnung (1,2) zur Laufspaltoptimierung für zumindest abschnittsweise in Axialbauart ausgeführte Turbomaschinen, wie z. B. Turboverdichter, Gasturbinen und Dampfturbinen, insbesondere für Verdichter von stationären Gasturbinen, durch Steuerung bzw. Regelung des laufspaltrelevanten Innendurchmessers (D) mindestens einer einen Laufschaufelkranz (30, 31) umschließenden Statorstruktur (3, 4), wobei die Anordnung (1, 2) die Statorstruktur (3, 4) umfasst, wobei die Statorstruktur (3, 4) einen geschlossenen, kreisförmigen Innenring (5, 6), einen zu dem Innenring (5, 6) konzentrischen und radial beabstandeten, kreisförmigen Außenring (7) sowie mehrere, den Innenring (5, 6) mit dem Außenring (7) verbindende, unter einem definierten Winkel (α) zur Radialrichtung in Umfangsrichtung geneigte und über den Umfang der Statorstruktur (3, 4) verteilte Stege (8) aufweist,
**dadurch gekennzeichnet,**
**dass** die Stege (8) den Innenring (5, 6) mit dem Außenring (7) integral verbinden und dass die Anordnung (1, 2) eine Verstelleinrichtung zur Verdrehung des Innenringes (5, 6) relativ zum Außenring (7), unter elastischer Veränderung des laufspaltrelevanten Innendurchmessers (D) des Innenringes (5, 6) umfasst.

2. Anordnung nach Anspruch 1,
**dadurch gekennzeichnet,**
**dass** die Verstelleinrichtung mindestens einen am Außenring (7) schwenkbar gelagerten und mit dem Innenring (5, 6) formschlüssig sowie gelenkig verbundenen Hebel (10, 11) und mindestens einen den Hebel (10, 11) bewegenden Aktuator (16) umfasst.

3. Anordnung nach Anspruch 2,
**dadurch gekennzeichnet,**
**dass** der mindestens eine Hebel (10, 11) abgewinkelt, über den Großteil seiner Länge an den Außendurchmesser des Außenringes (7) angepasst und im Bereich seiner Lagerung (13) am Außenring (7) abgedichtet ist.

4. Anordnung nach Anspruch 2 oder 3,
**dadurch gekennzeichnet,**
**dass** der mindestens eine Aktuator (16) als Kraftzylinder ausgeführt ist und am Ende des langen Hebelarmes (12) des Hebels (10, 11) außerhalb des Außenringes (7) angreift.

5. Anordnung nach einem der Ansprüche 1 bis 4,
**dadurch gekennzeichnet,**
**dass** an dem Innenring (5, 6) mindestens ein den Laufspalt erfassender Sensor (18) befestigt ist.

6. Anordnung nach Anspruch 5,
**dadurch gekennzeichnet,**
**dass** der Außenring (7) mindestens eine abgedichtete Durchführung (21) für die Anschlussleitung (19) des mindestens einen Sensors (18) sowie für den Einbau und Ausbau des mindestens einen Sensors (18) durch den Außenring (7) hindurch aufweist.

7. Anordnung nach Anspruch 5 oder 6,
**dadurch gekennzeichnet,**
**dass** der mindestens eine Sensor (18) in einen Regelkreis zur Betätigung des mindestens einen Aktuators (16) integriert ist.

8. Anordnung nach einem der Ansprüche 1 bis 7,
**dadurch gekennzeichnet,**
**dass** der Innenring (5, 6) im Querschnitt dünner und somit leichter verformbar als der Außenring (7) ausgeführt ist.

9. Anordnung nach einem der Ansprüche 1 bis 8,
**dadurch gekennzeichnet, dass** die Stege (8) konturiert und dabei im radial mittleren Bereich (9) zwischen dem Innenring (5, 6) und dem Außenring (7) dicker ausgeführt sind.

10. Anordnung nach einem der Ansprüche 2 bis 9,
**dadurch gekennzeichnet,**
**dass** die Neigung des mindestens einen Hebels (10, 11) zwischen seiner Lagerung (13) am Außenring (7) und seiner Verbindung zum Innenring (5, 6) unter einem definierten Winkel (β) zur Radialrichtung im Hinblick auf optimale Rundheit des Innenringes (5, 6) über die Verstellbewegung gewählt und von der Neigung der Stege (α) relativ zur Radialrichtung verschieden ist.

11. Anordnung nach einem der Ansprüche 1 bis 10,
**dadurch gekennzeichnet,**
**dass** der Innenring (5, 6) der mindestens einen Statorstruktur (3, 4) auf wenigstens einer Seite mit Leitschaufelkranzsegmenten (32, 33) kinematisch gekoppelt ist und somit auch deren Laufspalt zum Rotor hin beeinflusst.

12. Anordnung nach einem der Ansprüche bis 11,
**dadurch gekennzeichnet,**
**dass** die mindestens eine Statorstruktur (3, 4) für eine Verkleinerung des laufspaltrelevanten Innendurchmessers (D) um ca. -0,2 % durch Stauchung des Innenringes (5, 6) und eine Vergrößerung des laufspaltrelevanten Innendurchmessers (D) um ca. + 0,2 % durch Aufweitung des Innenringes (5, 6) ausgelegt ist.

13. Anordnung nach einem der Ansprüche 1 bis 12,
**dadurch gekennzeichnet,**
**dass** die Stege (8) am Außenring (7) in Axialrichtung eine größere Tiefe als am Innenring (5, 6) aufweisen und sich vom Außenring (7) zum Innenring (5, 6) konisch verjüngen.

## Claims

1. An arrangement (1, 2) for optimizing the running clearance for turbomachines that at least in sections are of the axial construction type, such as, for example, turbocompressors, gas turbines and steam turbines, in particular for compressors of stationary gas turbines, by controlling or regulating the inside diameter (D), which is relevant to the running clearance, of at least one stator structure (3, 4) surrounding a rotor-blade ring (30, 31), wherein the arrangement (1, 2) comprises the stator structure (3, 4), wherein the stator structure (3, 4) has a closed circular inner ring (5, 6), a circular outer ring (7) that is concentric to the inner ring (5, 6) and radially spaced therefrom, and also a plurality of webs (8) which connect the inner ring (5, 6) to the outer ring (7), are inclined at a defined angle (α) to the radial direction in the circumferential direction and are distributed over the circumference of the stator structure (3, 4),
**characterised in that**
the webs (8) integrally connect the inner ring (5, 6) to the outer ring (7), and **in that** the arrangement (1, 2) comprises an adjusting device for turning the inner ring (5, 6) relative to the outer ring (7) with elastic modification of the inside diameter (D), which is relevant to the running clearance, of the inner ring (5, 6).

2. An arrangement according to claim 1,
**characterised in that**
the adjusting device comprises at least one lever (10, 11), which is pivoted on the outer ring (7) and is connected in a form-closing and also articulated manner to the inner ring (5, 6), and at least one actuator (16) that moves the lever (10, 11).

3. An arrangement according to claim 2,
**characterised in that**
the at least one lever (10, 11) is angled, adapted over the greater part of its length to the outside diameter of the outer ring (7) and sealed in the region of its bearing (13) on the outer ring (7).

4. An arrangement according to claim 2 or 3,
**characterised in that**
the at least one actuator (16) is constructed as a force cylinder and acts at the end of the long lever arm (12) of the lever (10, 11) outside the outer ring (7).

5. An arrangement according to one of claims 1 to 4,
**characterised in that**
at least one sensor (18), which detects the running clearance, is secured to the inner ring (5, 6).

6. An arrangement according to claim 5,
**characterised in that**
the outer ring (7) has at least one sealed feedthrough (21) for the connecting line (19) of the at least one sensor (18) and also for the installation and removal of the at least one sensor (18) through the outer ring (7).

7. An arrangement according to claim 5 or 6,
**characterised in that**
the at least one sensor (18) is integrated into a control circuit for the actuation of the at least one actuator (16).

8. An arrangement according to one of claims 1 to 7,
**characterised in that**
the inner ring (5, 6) is constructed so as to be thinner in cross section and thus easier to deform than the outer ring (7).

9. An arrangement according to one of claims 1 to 8,
**characterised in that**
the webs (8) are constructed so as to be contoured, being thicker in the radially central region (9) between the inner ring (5, 6) and the outer ring (7).

10. An arrangement according to one of claims 2 to 9,
**characterised in that**
the inclination of the at least one lever (10, 11) between its bearing (13) on the outer ring (7) and its connection to the inner ring (5, 6) at a defined angle (β) to the radial direction is selected with regard to optimum roundness of the inner ring (5, 6) by way of the adjusting movement and is different from the inclination of the webs (α) relative to the radial direction.

11. An arrangement according to one of claims 1 to 10,
**characterised in that**
the inner ring (5, 6) of the at least one stator structure (3, 4) is kinematically coupled to guidevane-ring segments (32, 33) on at least one side and thus also influences their running clearance towards the rotor.

12. An arrangement according to one of claims 1 to 11,
**characterised in that**
the at least one stator structure (3, 4) is designed for a reduction in the inside diameter (D), which is relevant to the running clearance, by approximately -0.2 % by compression of the inner ring (5, 6), and for an enlargement in the inside diameter (D), which is relevant to the running clearance, by approximately +0.2 % by expansion of the inner ring (5, 6).

13. An arrangement according to one of claims 1 to 12,
**characterised in that**
the webs (8) have a greater depth in the axial direction on the outer ring (7) than on the inner ring (5, 6) and taper conically from the outer ring (7) to the inner ring (5, 6).

## Revendications

1. Ensemble (1, 2) servant à optimiser le jeu fonctionnel pour des turbomachines présentant au moins par endroits une structure axiale, telles que des turbocompresseurs, des turbines à gaz et des turbines à vapeur, en particulier pour des compresseurs de turbines à gaz stationnaires, par commande ou, par extension, par réglage du diamètre intérieur (D), concernant le jeu fonctionnel, d'au moins une structure de stator (3, 4) entourant une couronne d'aubes directrices (30, 31), l'ensemble (1, 2) comprenant la structure de stator (3, 4), la structure de stator (3, 4) présentant une bague intérieure (5, 6) fermée de forme circulaire, une bague extérieure (7) de forme circulaire, concentrique et espacée radialement par rapport à la bague intérieure (5, 6), ainsi que plusieurs entretoises (8) reliant la bague intérieure (5, 6) à la bague extérieure (7), inclinées dans la direction périphérique selon un angle (α) défini par rapport à la direction radiale et réparties sur la périphérie de la structure de stator (3, 4),
**caractérisé en ce**
**que** les entretoises (8) relient intégralement la bague intérieure (5, 6) à la bague extérieure (7), et en ce que l'ensemble (1, 2) comprend un système d'ajustage servant à faire tourner la bague intérieure (5, 6) par rapport à la bague extérieure (7) en modifiant de manière élastique le diamètre intérieur (D) concernant le jeu fonctionnel, de la bague intérieure (5, 6).

2. Ensemble selon la revendication 1,
**caractérisé en ce**
**que** le système d'ajustage comprend au moins un levier (10, 11) logé de manière à pouvoir pivoter au niveau de la bague extérieure (7) et relié par complémentarité de forme et de manière articulée à la bague intérieure (5, 6) et au moins un actionneur (16) déplaçant le levier (10, 11).

3. Ensemble selon la revendication 2,
**caractérisé en ce**
**que** l'au moins un levier (10, 11) est coudé, est adapté, sur la majeure partie de sa longueur, au diamètre extérieur de la bague extérieure (7) et est étanchéifié dans la zone de son logement (13) au niveau de la bague extérieure (7).

4. Ensemble selon la revendication 2 ou 3,
**caractérisé en ce**
**que** l'au moins un actionneur (16) est réalisé sous la forme d'un cylindre de force et vient en prise au niveau de l'extrémité du long bras de levier (12) du levier (10, 11) en dehors de la bague extérieure (7).

5. Ensemble selon l'une quelconque des revendications 1 à 4,
**caractérisé en ce**
**qu'**au moins un capteur (18) détectant le jeu fonctionnel est fixé au niveau de la bague intérieure (5, 6).

6. Ensemble selon la revendication 5,
**caractérisé en ce**
**que** la bague extérieure (7) présente au moins un passage étanchéifié (21) pour la ligne de raccordement (19) de l'au moins un capteur (18) ainsi que pour le montage et le démontage de l'au moins un capteur (18) en passant par la bague extérieure (7).

7. Ensemble selon la revendication 5 ou 6,
**caractérisé en ce**
**que** l'au moins un capteur (18) est intégré dans un circuit de réglage pour actionner l'au moins un actionneur (16).

8. Ensemble selon l'une quelconque des revendications 1 à 7,
**caractérisé en ce**
**que** la bague intérieure (5, 6) est plus mince dans la section transversale et donc est réalisée de manière à pouvoir être plus facilement déformée que la bague extérieure (7).

9. Ensemble selon l'une quelconque des revendications 1 à 8,
**caractérisé en ce que** les entretoises (8) sont contourées et sont dans ce cadre plus épaisses dans la zone radialement médiane (9) entre la bague intérieure (5, 6) et la bague extérieure (7).

10. Ensemble selon l'une quelconque des revendications 2 à 9,
**caractérisé en ce**
**que** l'inclinaison de l'au moins un levier (10, 11) entre son logement (13) au niveau de la bague extérieure (7) et sa liaison avec la bague intérieure (5, 6) selon un angle (ß) défini par rapport à la direction radiale est choisie par l'intermédiaire du déplacement d'ajustage pour une rondeur optimale de la bague intérieure (5, 6) et est différente de l'inclinaison des entretoises (α) par rapport à la direction radiale.

11. Ensemble selon l'une quelconque des revendications 1 à 10,
**caractérisé en ce**
**que** la bague intérieure (5, 6) de l'au moins une structure de stator (3, 4) est couplée de manière cinématique sur au moins un côté à des segments de couronnes d'aubes directrices (32, 33) et influence ce faisant également le jeu fonctionnel de ces dernières par rapport au rotor.

12. Ensemble selon l'une quelconque des revendications 1 à 11,
**caractérisé en ce**
**que** l'au moins une structure de stator (3, 4) est configurée pour réduire le diamètre intérieur (D) concernant le jeu fonctionnel d'environ - 0,2 % en écrasant la bague intérieure (5, 6) et pour agrandir le diamètre intérieur (D) concernant le jeu fonctionnel d'environ + 0,2 % en élargissant la bague intérieure (5, 6).

13. Ensemble selon l'une quelconque des revendications 1 à 12,
**caractérisé en ce**
**que** les entretoises (8) au niveau de la bague extérieure (7) présentent, dans la direction axiale, une profondeur plus grande que sur la bague intérieure (5, 6) et se rétrécissent de manière conique en partant de la bague extérieure (7) vers la bague intérieure (5, 6).
